# EUROPÄISCHE PATENTSCHRIFT

(11) **EP 4 247 724 B1**
(45) Veröffentlichungstag und Bekanntmachung des Hinweises auf die Patenterteilung: **18.02.2026**
(21) Anmeldenummer: 21815403.7
(22) Anmeldetag: 12.11.2021
(51) Int. Cl.: B65D 41/34, B65D 1/02

(54) **VERSCHLUSSKAPPE UND BEHÄLTERHALS FÜR ABLÖSE-SICHERUNG EINES GARANTIEBANDES**
CLOSURE CAP AND CONTAINER NECK FOR PREVENTING DETACHMENT OF A TAMPER-EVIDENT STRIP
BOUCHON DE FERMETURE ET COL DE RÉCIPIENT POUR EMPÊCHER UNE BANDE D'INVIOLABILITÉ DE SE DÉTACHER

(30) Priorität: 17.11.2020 DE 102020130311
(43) Veröffentlichungstag der Anmeldung: 27.09.2023
(73) Patentinhaber: BERICAP Holding GmbH, 55257 Budenheim (DE)
(72) Erfinder: KRAUTKRÄMER, Günter, 55257 Budenheim (DE)
(74) Vertreter: WSL Patentanwälte Partnerschaft mbB
(86) Internationale Anmeldenummer: PCT/EP2021/081582
(87) Internationale Veröffentlichungsnummer: WO 2022/106321

(56) Entgegenhaltungen:
- DE-A1- 102007 005 594
- DE-U1- 202007 009 673
- US-A- 5 285 912
- US-A1- 2012 031 871

## Beschreibung

Die vorliegende Erfindung betrifft eine Verschlusskappe mit einem Deckelabschnitt und einem Kappenmantel, wobei der Kappenmantel ein Innengewinde aufweist und eine Verschlussachse definiert, so dass die Verschlusskappe auf ein Außengewinde eines Behälterhalses aufschraubbar ist, wobei an einem dem Deckelabschnitt abgewandten Rand des Kappenmantels ein umlaufendes Garantieband angeordnet ist, das über mehrere reißbare Brücken mit dem Kappenmantel verbunden ist, wobei auf der Innenseite des Garantiebandes zumindest ein Rastelement angeordnet ist, wobei sich das Rastelement vom Garantieband ausgehend nach innen erstreckt, wobei das Rastelement eine erste Anschlagsfläche mit einer zumindest anteilig tangential zu dem Kappenmantel angeordneten Flächennormalen aufweist, sodass die erste Anschlagsfläche in einem zusammengesetzten Zustand der Verschlusskappe mit einem den Behälterhals aufweisenden Behälter mit einer ersten Anschlagsfläche des Behälterhalses in Eingriff bringbar ist, wobei durch den Eingriff der beiden ersten Anschlagsflächen ein entgegen einer Öffnungsrichtung der Verschlusskappe wirkendes Haltemoment auf das Garantieband ausgeübt wird, wenn die Verschlusskappe in die Öffnungsrichtung gedreht wird.

Die vorliegende Offenbarung beschreibt außerdem einen Behälter mit einem Behälterhals, wobei der Behälterhals eine Behälterhalsachse definiert und eine Ausgießöffnung und ein Außengewinde zur Aufnahme einer Verschlusskappe mit Innengewinde aufweist, wobei an einer der Ausgießöffnung abgewandten Seite des Außengewindes zumindest ein Rastelement am Behälterhals angeordnet ist, wobei sich das Rastelement vom Behälterhals ausgehend nach außen erstreckt, wobei das Rastelement eine erste Anschlagsfläche mit einer zumindest anteilig tangential zu dem Behälterhals angeordneten Flächennormalen aufweist, sodass die erste Anschlagsfläche in einem zusammengesetzten Zustand des Behälters mit einer Verschlusskappe mit einer ersten Anschlagsfläche der Verschlusskappe in Eingriff bringbar ist, wobei durch den Eingriff der beiden ersten Anschlagsflächen ein entgegen einer Öffnungsrichtung der Verschlusskappe wirkendes Haltemoment auf die erste Anschlagsfläche der Verschlusskappe ausgeübt wird, wenn die Verschlusskappe in die Öffnungsrichtung gedreht wird.

Die vorliegende Erfindung betrifft außerdem eine Kombination von einer Verschlusskappe und einem Behälter, wobei die Verschlusskappe einen Deckelabschnitt und einen Kappenmantel mit einem Innengewinde aufweist und der Behälter einen Behälterhals mit einem Außengewinde aufweist, so dass die Verschlusskappe auf das Außengewinde des Behälterhalses aufschraubbar ist, wobei der Kappenmantel eine Verschlussachse und der Behälterhals eine Behälterachse definieren, wobei die Verschlussachse und die Behälterhalsachse im zusammengesetzten Zustand von Verschlusskappe und Behälter deckungsgleich sind, wobei an einem dem Deckelabschnitt abgewandten Rand des Kappenmantels ein umlaufendes Garantieband angeordnet ist, das über mehrere reißbare Brücken mit dem Kappenmantel verbunden ist, wobei auf der Innenseite des Garantiebandes zumindest ein Rastelement angeordnet ist, wobei an einer der Ausgießöffnung abgewandten Seite des Außengewindes zumindest ein weiteres Rastelement am Behälterhals angeordnet ist, wobei das Rastelement der Verschlusskappe und das Rastelement des Behälterhalses derart ausgebildet und angeordnet sind, dass in einem zusammengesetzten Zustand von Verschlusskappe und Behälter eine erste Anschlagsfläche des Rastelements der Verschlusskappe mit einer ersten Anschlagsfläche des Rastelements des Behälters in Eingriff bringbar ist, wobei durch den Eingriff der beiden ersten Anschlagsflächen eine entgegen der Öffnungsrichtung der Verschlusskappe wirkende Haltekraft auf das Garantieband ausgeübt wird, wenn die Verschlusskappe in die Öffnungsrichtung gedreht wird.

In der DE 20 2007 009673 U1 sowie in der US 2012/031871 A1 wird ein Behälter beschrieben, mit einem Behälterkörper; einem am Behälterkörper vorgesehenen Kopfabschnitt mit einer Einfüll- und Ausgabeöffnung, an dessen Außenseite ein erster Schraubverbindungsabschnitt vorgesehen ist; und einer Verschlusskappe, die mit einem zweiten Schraubverbindungsabschnitt zum Aufdrehen auf den ersten Schraubverbindungsabschnitt des Kopfabschnitts sowie einem sich an den zweiten Schraubverbindungsabschnitt auf der dem Behälterkörper zugewandten Seite anschließenden Garantieband versehen ist. Der Behälter besitzt weiter eine Sicherheitseinrichtung, bei der in einer Ausführungsform der Kopfabschnitt des Behälterkörpers mit einem ersten Eingriffsabschnitt versehen, der in einen zweiten Eingriffsabschnitt am Garantieband der Verschlusskappe eingreift.

Im Folgenden ist unter "oben" etc. immer eine Positionsangabe oder Richtungsangabe zu verstehen, die sich auf die axiale Richtung bezieht, die in Richtung des Deckelabschnitts (für die Verschlusskappe) bzw. in Richtung der Ausgießöffnung (für den Behälter) zeigt. Unter "unten" etc. ist entsprechend eine Positionsangabe oder Richtungsangabe zu verstehen, die in die genau entgegengesetzte axiale Richtung (um 180 Grad gedreht) zeigt. Zum Beispiel liegt der Kappenmantel oberhalb des Garantiebandes. Im Folgenden ist unter "innen" etc. immer eine Positionsangabe oder Richtungsangabe zu verstehen, die radial in Richtung der Verschlussachse bzw. Behälterhalsachse zeigt und unter "außen" etc. immer eine Positionsangabe oder Richtungsangabe gemeint, die radial von der Verschlussachse bzw. der Behälterhalsachse weg zeigt.

Die betroffenen Behälter mit Verschlusskappen sind in Form von Flaschen oder Kanistern für Flüssigkeiten, typischerweise im Agrarbereich oder in der chemischen Industrie zum Beispiel für Düngemittel, Reinigungsflüssigkeiten etc. weit verbreitet. Derartige Behälter sind im Allgemeinen aus Kunststoff hergestellt und sie weisen in Kombination mit entsprechenden Verschlüssen Einrichtungen auf, die für einen Verbraucher ein erstmaliges Öffnen des Verschlusses sichtbar anzeigen.

Die Verschlusskappe hat die Form einer Schraubkappe mit einer Kopfplatte und einem zylindrischen Kappenmantel mit Innengewinde, das zu dem Außengewinde des Behälterhalses passt.

Für das Anzeigen des Öffnens des Verschlusses, d.h. des erstmaligen Lösens der Verschlusskappe vom Behälterhals, hat es sich etabliert, sogenannte Garantiebänder - auch als TE-Bänder bezeichnet - zu verwenden, die derart mit der Verschlusskappe, genauer gesagt mit dem unteren Rand des Mantels der Verschlusskappe, verbunden sind, dass sie im Falle eines Manipulationsversuchs oder eines Öffnens von der Verschlusskappe abreißen. "TE" steht dabei für den englischen Begriff "Tamper Evidence". Somit kann verhindert oder zumindest erkennbar gemacht werden, wenn ein Behälter vor dem regulären erstmaligen Öffnen teilweise oder ganz entleert und mit anderen, minderwertigen Substanzen wieder aufgefüllt worden ist, die den Inhalt des Behälters verändern und für den Verbraucher ein Gesundheits- oder Sicherheitsrisiko darstellen können oder einfach die Spezifikationen des Originalinhalts nicht erfüllen.

Die Verbindung zwischen einem Garantieband und den restlichen Bestandteilen der Verschlusskappe muss sowohl bei Manipulationsversuchen, aber auch beim regulären Öffnen hinreichend leicht brechen oder Zerreißen, unter anderem, um das Öffnen von Hand nicht unnötig zu erschweren. Gleichzeitig muss das Garantieband aber auch hinreichend fest mit den restlichen Bestandteilen der Verschlusskappe verbunden sein, damit die Verbindung nicht schon beim Anbringen der Verschlusskappe an dem Behälterhals beschädigt oder ganz oder teilweise abgerissen wird.

Hierfür ist das Garantieband mit dem Kappenmantel der Verschlusskappe zum Beispiel über einen geschwächten, dünnwandigen Wandabschnitt oder über mehrere leicht reißbare Brücken verbunden.

Damit das Garantieband im Falle des erstmaligen Öffnens unvermeidbar abgetrennt wird, hat das Garantieband auf seiner Innenseite Rastelemente, z.B. Rastzähne, die so ausgestaltet sind, dass sie bei und nach dem Verschließen eines Behälters mit korrespondiert ausgebildeten Rastelementen am Behälterhals, z.B. den Zähnen eines am Behälterhals angeordneten Zahnringes, in Eingriff treten und eine Drehung des Garantiebandes in Öffnungsrichtung verhindern. Oftmals bilden auch die Rastelemente der Verschlusskappe gemeinsam einen Zahnring aus, sodass sich zwei Zahnringe gegenüberstehen, wenn die Verschlusskappe mit dem Behälterhals verbunden ist.

Die Zähne des Zahnringes des Behälterhalses sind in der Regel zusätzlich so ausgestaltet, dass die Rastzähne des Garantiebandes bei einem erstmaligen Verschließen des Behälters in Schließrichtung über die Spitzen der Zähne des Zahnringes gleiten können, ohne dass das Garantieband dabei vollständig oder teilweise von der Verschlusskappe abreißt. Erst bei einem Drehen der Verschlusskappe in Öffnungsrichtung treten die Zähne des Zahnringes des Behälterhalses mit den Rastzähnen des Garantiebandes derart in Eingriff, dass sie eine Drehung des Garantiebandes mit den restlichen Bestandteilen der Verschlusskappe verhindern. Das Garantieband reißt dann infolge des Öffnungsvorgangs von dem Verschlusskappenmantel vollständig ab.

Die Spitzen der Zähne des Zahnringes definieren bei derartigen Behälterhälsen einen maximalen Radius des Zahnringes, der hier auch als "erster Radius" bezeichnet wird. Vorzugsweise sind diese Zähne so angeordnet, dass sie bezüglich der zentralen Achse des Außengewindes sämtlich oder zumindest überwiegend auf demselben Radius angeordnet sind. Zwischen den Zähnen befinden sich Zahnlücken, deren Grund einen minimalen Radius des Zahnringes, auch als "zweiter Radius" bezeichnet, definiert und in der Regel auch auf einem gemeinsamen Radius bezüglich der zentralen Verschlussachse liegt, die durch das Außengewinde definiert ist. Der minimale Radius des Zahnringes ist im Allgemeinen mindestens genauso groß wie der Nennradius des Außengewindes am Behälterhals, um beim Aufbringen des Verschlusses auf einen Behälterhals einen störenden Eingriff zwischen den Rastzähnen des Garantiebandes und dem Gewinde am Behälterhals zu vermeiden.

Die Spitzen der Zähne könnten auch auf teilweise unterschiedlichen Radien bezüglich der zentralen Achse angeordnet sein. Analog muss auch nicht jeder Zahngrund zwischen benachbarten Zähnen den minimalen Radius aufweisen.

Die Garantiebänder mit Rastzähnen haben nach dem erstmaligen Öffnungsvorgang keine in axialer Richtung wirksame form- oder reibschlüssige Verbindung mit dem Behälterhals, da die Rastzähne lose in die Zahnlücken eingreifen und nur gegen Drehung in Öffnungsrichtung gesichert sind. Irgendwelche axialen Rückhalteringe, wie sie am Behälterhals für andere Garantiebänder, wie zum Beispiel Flexbänder, üblich und notwendig sind, sind bei Garantiebändern mit Rastzähnen im Allgemeinen nicht vorhanden, da diese das Aufschrauben einer Verschlusskappe mit dem Garantieband auf den Behälterhals behindern würden. An den Rastzähnen des Garantiebandes können keine entsprechenden Formen wie Hinterschneidungen für ein axiales Zurückhalten des Garantiebandes an dem Zahnring gebildet werden, da Schraubkappen mit derartigen Hinterschneidungen aus dem Formwerkzeug für die Schraubkappe mit dem Garantieband nicht entformt werden könnten. Garantiebänder mit Rastzähnen bieten andererseits eine hohe Sicherheit gegen Manipulationen gerade bei Verschlüssen mit großen Durchmessern zwischen beispielsweise 50 und 80 mm, so dass sie häufig für große Behälter wie zum Beispiel Kanister verwendet werden.

Wenn daher die Verschlusskappe von dem Behälterhals abgeschraubt ist, kann das den Zahnring lose umfassende Garantieband von dem Behälterhals abgenommen werden oder abfallen, wenn der Behälter zum Ausgießen des in ihm enthaltenen Füllgutes (z.B. eine Flüssigkeit) entsprechend gekippt wird. Somit kann das Garantieband bei einem Ausgießvorgang vom Behälterhals des Behälters herunterrutschen und in einen weiteren Behälter fallen, in den das in dem Behälter enthaltene Füllgut ausgegossen werden soll. Beispielsweise könnte eine Flüssigkeit, die sich in dem Behälter befindet, in einen Mischer oder eine Anlage zur Portionierung gefüllt werden, wobei ein unbeabsichtigt in einen solchen Behälter oder Mischer fallendes Garantieband zu erheblichen Betriebsstörungen führen kann. Dieses Abfallen des Garantiebandes aufgrund der Schwerkraft ist besonders unangenehm wenn der Ring in einen Flüssigkeitsbehälter fällt, der mit einer Maschine wie zum Beispiel einem großen Spritzgerät für Pflanzenschutz oder einem Hydraulikbehälter an einer hydraulisch betätigten Maschine verbunden ist.

Es ist zwar denkbar, das Garantieband durch entsprechende Feinabstimmung des durch die Rastzähne und Zahnlücken des Garantiebandes definierten Innendurchmessers derart an den Zahnring anzupassen, dass die Rastzähne über den gesamten Umfang in reibschlüssiger Verbindung mit dem Zahnring am Behälterhals verbleiben, um dadurch das Herunterfallen des Garantiebandes zu vermeiden. In der Praxis variieren aber die Maße am Zahnring eines Behälterhalses, der üblicherweise im Blasverfahren aus Kunststoff hergestellt wird, zu sehr, als dass hierdurch ein Abfallen des Garantiebandes sicher verhindert werden könnte. Auch kann der durch die Rastzähne definierte Innendurchmesser nicht allzu sehr auf Werte unterhalb des oben definierten minimalen Radius reduziert werden, weil dies das Aufbringen des Verschlusses auf den Behälterhals behindern würde, was beim Abfüllen zu Betriebsstörungen führen kann.

Der vorliegenden Erfindung liegt daher die Aufgabe zugrunde, eine Verschlusskappe sowie einen Behälter mit einem Behälterhals zu schaffen, die ein unbeabsichtigtes Lösen eines von den restlichen Bestandteilen der Verschlusskappe bereits abgetrennten Garantiebandes von einem Behälterhals weitgehend verhindern.

Diese Aufgabe wird gelöst durch eine Verschlusskappe mit einem Deckelabschnitt und einem Kappenmantel, wobei der Kappenmantel ein Innengewinde aufweist und eine Verschlussachse definiert, so dass die Verschlusskappe auf ein Außengewinde eines Behälterhalses aufschraubbar ist, wobei an einem dem Deckelabschnitt abgewandten Rand des Kappenmantels ein umlaufendes Garantieband angeordnet ist, das über mehrere reißbare Brücken mit dem Kappenmantel verbunden ist, wobei auf der Innenseite des Garantiebandes zumindest ein Rastelement angeordnet ist, wobei sich das Rastelement vom Garantieband ausgehend nach innen erstreckt, wobei das Rastelement eine erste Anschlagsfläche mit einer zumindest anteilig tangential zu dem Kappenmantel angeordneten Flächennormalen aufweist, sodass die erste Anschlagsfläche in einem zusammengesetzten Zustand der Verschlusskappe mit einem den Behälterhals aufweisenden Behälter mit einer ersten Anschlagsfläche des Behälterhalses in Eingriff bringbar ist, wobei durch den Eingriff der beiden ersten Anschlagsflächen ein entgegen einer Öffnungsrichtung der Verschlusskappe wirkendes Haltemoment auf das Garantieband ausgeübt wird, wenn die Verschlusskappe erstmalig in die Öffnungsrichtung gedreht wird. Erfindungsgemäß ist an dem Garantieband der Verschlusskappe mindestens ein Blockadeelement angeordnet, wobei das Blockadeelement eine zweite Anschlagsfläche mit einer zumindest anteilig in axiale Richtung zeigenden Flächennormalen aufweist, sodass die zweite Anschlagsfläche in einem zusammengesetzten Zustand der Verschlusskappe mit dem Behälter mit einer zweiten Anschlagfläche des Behälterhalses in Eingriff bringbar ist, wobei durch den Eingriff der beiden zweiten Anschlagsflächen eine in axiale Richtung wirkende Haltekraft auf das Garantieband ausgeübt wird, wenn der Behälter zum Ausgießen eines Füllgutes verkippt wird.

Der Erfindung liegt der Gedanke zugrunde, dass durch das Blockadeelement der Verschlusskappe und dessen Interaktion mit einem Behälterhals verhindert wird, dass sich das Garantieband beim Verkippen des Behälters vom Behälter löst. So wird beispielweise verhindert, dass es zu einem Herunterfallen des Garantiebandes kommt, wenn ein mit dem Garantieband ausgestattet Kanister mit einer gewöhnlichen oberen Öffnung von seiner Standposition aus um mehr als 90 Grad verkippt wird. Die Rastelemente alleine blockieren nur eine Drehbewegung des Garantiebandes in Öffnungsrichtung der Verschlusskappe, die entweder der Umfangsrichtung im Uhrzeigersinn, in den meisten Fällen aber der Umfangsrichtung gegen den Uhrzeigersinn entspricht. Durch das Blockadeelement wird zusätzlich die Beweglichkeit des Garantiebandes in axialer Richtung, insbesondere in die vom Garantieband ausgehend zum Deckelabschnitt zeigende axiale Richtung beschränkt.

In einer Ausführungsform der erfindungsgemäßen Verschlusskappe sind das Blockadeelement und das Rastelement zwei separate, vorzugsweise räumlich voneinander getrennte Elemente.

Erfindungsgemäß ist das Blockadeelement ein vom Garantieband ausgehender radial nach innen ragender Vorsprung, wobei der Vorsprung vorzugsweise einteilig mit dem Garantieband ausgebildet ist.

Erfindungsgemäß ist das Blockadeelement ein vom Garantieband ausgehender radial nach innen ragender Vorsprung. Ein solcher Vorsprung lässt sich im Spritzgussverfahren einfach und unkompliziert herstellen und stellt einen guten Kompromiss zwischen dem Wunsch nach minimalem Materialeinsatz einerseits und dem Wunsch nach einer zuverlässigen Sicherung des Garantiebandes in axialer Richtung vor dem Ablösen dar.

Das Blockadeelement der Verschlusskappe ist vorzugsweise derart ausgebildet und angeordnet, dass das erstmalige Aufschrauben oder Überstülpen (Aufbringen) auf bzw. über den Behälterhals elastisch und ohne größeren Kraftaufwand möglich ist als dies für eine Verschlusskappe ohne Blockadeelemente notwendig wäre, aber gleichzeitig eine ausreichende Haltekraft durch einen formschlüssigen Anschlag der zweiten Anschlagsfläche des Blockadeelements der Verschlusskappe mit der zweiten Anschlagsfläche des Behälterhalses bereitgestellt wird, die ein Lösen des Garantiebandes beim Verkippen des Behälters verhindert, unabhängig davon, um welchen Winkel der Behälter verkippt wird. Außerdem sollte es in einer Ausführungsform für den Benutzer nicht ohne weiteres möglich sein, mit reiner Hand- bzw. Fingerkraft das Garantieband vom Behälterhals zu lösen.

In einer Ausführungsform der erfindungsgemäßen Verschlusskappe steht der als Blockadeelement ausgebildete Vorsprung oder stehen die Mehrzahl von als Blockadeelemente ausgebildeten Vorsprünge um 0.3 bis 1 mm, vorzugsweise um 0.7 bis 0.8 mm, gegenüber einer an den Vorsprung oder an die Vorsprünge angrenzenden Oberfläche des Garantiebandes radial nach innen hervor.

Die hier beschrieben Dimensionierung des Blockadeelements der erfindungsgemäßen Verschlusskappe ermöglicht sowohl ein einfaches Aufbringen der Verschlusskappe auf den Behälterhals als auch eine ausreichende Sicherung des Garantiebandes gegenüber einem unbeabsichtigten oder auch beabsichtigten Ablösen.

Erfindungsgemäß ist das Blockadeelement auf der vom Deckelabschnitt abgewandten Seite des Rastelements angeordnet. Eine Verschlusskappe mit einer solchen Anordnung der Blockadeelemente lässt sich besonders einfach und kostengünstig herstellen. Zudem ist die Verschlusskappe auf der vom Deckelabschnitt abgewandten Seite des Rastelements aufgrund der Geometrie der Verschlusskappe am stärksten elastisch verformbar, sodass das Blockadeelemente ohne Probleme beim erstmaligen Aufschrauben oder Überstülpen auf bzw. über den Behälterhals besonders einfach über ein als Vorsprung ausgebildetes Blockadeelement des Behälters, der einen größeren Außenradius aufweist als der Innenradius des Blockadeelements der Verschlusskappe, hinweg bewegt werden kann.

Erfindungsgemäß sind mindestens zwei radial nach innen ragende Vorsprünge als Blockadeelemente an dem Garantieband vorgesehen.

Vorzugsweise sind 8 bis 16 und besonders bevorzugt 10 bis 14 radial nach innen ragende Vorsprünge als Blockadeelemente an dem Garantieband vorgesehen.

In einer Ausführungsform der erfindungsgemäßen Verschlusskappe erstreckt sich ein als Vorsprung ausgebildetes Blockadeelement jeweils über einen Umfangsabschnitt des Garantiebandes, der zwischen 1/36 und 1/24 des gesamten Umfangs des Garantiebandes beträgt.

In einer Ausführungsform der erfindungsgemäßen Verschlusskappe sind die Blockadeelemente in Umfangsrichtung äquidistant angeordnet. Diese Anordnung sorgt für eine homogen auf das Garantieband wirkende Haltekraft, wenn ein Behälter, der nach dem erstmaligen Öffnen der Verschlusskappe über das Blockadeelement mit dem Garantieband verbunden ist, verkippt wird.

In einer Ausführungsform der erfindungsgemäßen Verschlusskappe ist das Blockadeelement ein in Umfangsrichtung sich über den gesamten Umfang erstreckender, radial nach innen ragender Vorsprung. Ein entsprechend ausgebildeter Vorsprung wird auch als Ring bezeichnet. Ein solcher Ring sorgt für eine sehr homogene Haltekraft, ist aber mit einem höheren Materialaufwand verbunden als mehrere kurz ausgebildete Vorsprünge.

In einer Ausführungsform der erfindungsgemäßen Verschlusskappe weist das Blockadeelement in einer Querschnittsebene, die sich in die axiale und eine radiale Richtung erstreckt, einen rechteckigen, trapezförmigen oder fußförmigen Querschnitt auf. Diese Querschnitte eignen sich besonders gut für einen formschlüssigen Eingriff zwischen der zweiten Anschlagsfläche des Blockadeelements der Verschlusskappe und der zweiten Anschlagsfläche des Behälterhalses.

In einer Ausführungsform der erfindungsgemäßen Verschlusskappe ist das Blockadeelement als Vorsprung ausgebildet, wobei der Vorsprung zumindest eine in Umfangsrichtung laufende abgerundete Kante aufweist, wobei die abgerundete Kante vorzugsweise einen Krümmungsradius von 0,6 mm bis 1,5 mm aufweist. Da das Garantieband und das Blockadeelement der Verschlusskappe beim Anbringen der Verschlusskappe auf einem Behälter möglichst elastisch verformt werden müssen, sodass die beiden zweiten Anschlagsflächen in Eingriff gelangen können, sind die oben beschriebenen abgerundete Kante von Vorteil, da sie mit einer gelichmäßigen Verteilung der Kräfte bei der Verformung einhergehen und somit Rissen und Brüchen beim Anbringen der Verschlusskappe vorbeugen.

In einer Ausführungsform der erfindungsgemäßen Verschlusskappe weist das Blockadeelement an seiner von dem Deckelabschnitt abgewandten Seite oder alternativ ein an der von dem Deckelabschnitt abgewandten Seite des Blockadeelements angeordnetes zusätzliches Anführelement an dessen von dem Deckelabschnitt abgewandten Seite eine Anführschräge mit einer Flächennormalen auf, wobei die Flächennormale der Anführschräge in axialer Richtung vom Deckelabschnitt wegführend und in radialer Richtung nach innen ausgerichtet ist, wobei die Anführschräge dazu geeignet ist, beim erstmaligen Anbringen der Verschlusskappe auf einem Behälter eine gleichmäßig erfolgende Verformung des Garantiebandes zu bewirken. Durch die Anführschräge wird auf vorteilhafte Weise eine gleichmäßige Verformung des Garantiebandes und des daran angeordneten Blockadeelements beim Anbringen der Verschlusskappe auf einem Behälterhals bewirkt, wenn das Blockadeelement der Verschlusskappe einen minimalen Innenradius aufweist, der kleiner ist, als der maximale Außenradius des Blockadeelements des Behälters, sodass letzteres beim Anbringen von ersterem durch elastisches Verformen überwunden werden muss.

In einer Ausführungsform der erfindungsgemäßen Verschlusskappe erstreckt sich die Anführschräge in radialer Richtung von einem Start-Innenradius ausgehend nach innen, wobei der Start-Innenradius größer oder gleich dem maximalen Außenradius eines Blockadeelements eines Behälterhalses, der dafür vorgesehen ist, mit der Verschlusskappe in Verbindung gebracht zu werden, ist.

Offenbart wird auch ein Behälter mit einem Behälterhals, wobei der Behälterhals eine Behälterhalsachse definiert und eine Ausgießöffnung und ein Außengewinde zur Aufnahme einer Verschlusskappe mit Innengewinde aufweist, wobei an einer der Ausgießöffnung abgewandten Seite des Außengewindes zumindest ein Rastelement am Behälterhals angeordnet ist, wobei sich das Rastelement vom Behälterhals ausgehend nach außen erstreckt, wobei das Rastelement eine erste Anschlagsfläche mit einer zumindest anteilig tangential zu dem Behälterhals angeordneten Flächennormalen aufweist, sodass die erste Anschlagsfläche in einem zusammengesetzten Zustand des Behälters mit einer Verschlusskappe mit einer ersten Anschlagsfläche der Verschlusskappe in Eingriff bringbar ist, wobei durch den Eingriff der beiden ersten Anschlagsflächen ein entgegen einer Öffnungsrichtung der Verschlusskappe wirkendes Haltemoment auf die erste Anschlagsfläche der Verschlusskappe ausgeübt wird, wenn die Verschlusskappe erstmalig in die Öffnungsrichtung gedreht wird. An dem Behälterhals des Behälters ist ein Blockadeelement angeordnet, wobei das Blockadeelement eine zweite Anschlagsfläche mit einer zumindest anteilig in axiale Richtung zeigenden Flächennormalen aufweist, sodass die zweite Anschlagsfläche in einem zusammengesetzten Zustand des Behälters mit der Verschlusskappe mit einer zweiten Anschlagfläche der Verschlusskappe in Eingriff bringbar ist, wobei durch den Eingriff der beiden zweiten Anschlagsflächen eine in axiale Richtung wirkende Haltekraft auf die zweite Anschlagsfläche der Verschlusskappe ausgeübt wird, wenn der Behälter zum Ausgießen eines Füllgutes verkippt wird.

Unter einem Behälter im Sinne der vorliegenden Erfindung ist insbesondere auch ein Vorformling (Preform) zu verstehen, insbesondere solche Vorformlinge, die dazu vorgesehen sind, durch Blasformen weiterverarbeitet zu werden.

Der Behälter eröffnet die Möglichkeit, ihn mit einer ein Garantieband aufweisenden Verschlusskappe zu verbinden, sodass bei entsprechender Ausbildung der Verschlusskappe, beispielweise entsprechend einer der oben beschriebenen Ausführungsformen der erfindungsgemäßen Verschlusskappe, ein Lösen des Garantiebandes sicher verhindert wird, wenn der Behälter bei einem ordnungsgemäßen Gebrauch verkippt wird.

In einer Ausführungsform des Behälters sind das Blockadeelement und das Rastelement zwei separate, vorzugsweise räumlich voneinander getrennte Elemente.

In einer Ausführungsform des Behälters ist das Blockadeelement ein vom Behälterhals ausgehender radial nach außen ragender Vorsprung oder eine radial nach innen ragende Vertiefung des Behälterhalses. Ein solcher Vorsprung lässt sich auch bei einem Behälter, insbesondere Vorformling, im Spritzgussverfahren einfach und unkompliziert herstellen und stellt auch hier einen guten Kompromiss zwischen dem Wunsch nach minimalem Materialeinsatz einerseits und dem Wunsch nach einer zuverlässigen Ablöse-Sicherung eines Garantiebandes einer Verschlusskappe, die zum Verschließen des Behälters verwendet wird.

In einer Ausführungsform des Behälters steht der als Blockadeelement ausgebildete Vorsprung oder stehen die als mehrere Blockadeelemente ausgebildeten Vorsprünge um 0.3 bis 1 mm, vorzugsweise um 0.7 bis 0.8 mm, radial nach außen über der den Vorsprung oder die Vorsprünge angrenzende(n) Oberfläche des Behälterhalses hervor.

In einer Ausführungsform des Behälters liegt der Grund der als Blockadeelement ausgebildete Vertiefung (oder Vertiefungen) 0.5 bis 1 mm, vorzugsweise 0.7 bis 0.8 mm, radial nach innen versetzt zur an die jeweilige Vertiefung angrenzenden Oberfläche des Behälterhalses.

Die hier beschriebene Dimensionierung des Blockadeelements des Behälterhals korrespondiert zu oben beschriebenen Dimensionierung des Blockadeelements der erfindungsgemäßen Verschlusskappe. Analog ermöglicht auch die hier beschriebene Dimensionierung sowohl ein einfaches Aufbringen der Verschlusskappe auf den Behälterhals als auch eine ausreichende Sicherung des Garantiebandes gegenüber einem unbeabsichtigten oder auch beabsichtigten Ablösen.

In einer Ausführungsform des Behälters ist das Blockadeelement auf der der Ausgießöffnung abgewandten Seite des Rastelements angeordnet. Dies ermöglicht es, eine korrespondierende Verschlusskappe zu verwenden, bei der das Blockadeelement auf einer dem Deckelabschnitt der Verschlusskappe abgewandten Seite angeordnet ist und die mit den oben beschriebenen Vorteilen für diesen Fall einhergeht.

In einer Ausführungsform des Behälters sind mindestens zwei, vorzugsweise 8 bis 16 und besonders bevorzugt 10 bis 14 radial nach außen ragende Vorsprünge oder radial nach innen ragende Vertiefungen als Blockadeelemente an dem Behälterhals vorgesehen.

In einer Ausführungsform des Behälters erstreckt sich ein als Vorsprung oder als Vertiefung ausgebildetes Blockadeelement jeweils über einen Umfangsabschnitt des Behälterhalses, der zwischen 1/36 und 1/24 des gesamten Umfangs des an den Vorsprung angrenzenden Abschnitt des Behälterhalses beträgt.

In einer Ausführungsform des Behälters sind die Blockadeelemente in Umfangsrichtung äquidistant angeordnet sind. Diese Anordnung sorgt für eine homogen auf ein Garantieband der Verschlusskappe wirkende Haltekraft, wenn der Behälter, der nach dem erstmaligen Öffnen der Verschlusskappe über das Blockadeelement mit dem Garantieband verbunden ist, verkippt wird.

In einer Ausführungsform des Behälters ist das Blockadeelement ein sich in Umfangsrichtung über den gesamten Umfang erstreckender, radial nach außen ragender Vorsprung oder eine in Umfangsrichtung sich über den gesamten Umfang erstreckende, radial nach innen ragende Vertiefung. Ein entsprechend ausgebildeter Vorsprung wird auch als Ring bezeichnet. Ein solcher Ring sorgt für eine sehr homogene Haltekraft, ist aber mit einem höheren Materialaufwand verbunden als mehrere kurz ausgebildete Vorsprünge.

In einer Ausführungsform des Behälters weist das Blockadeelement in einer Querschnittsebene, die sich in axiale und eine radiale Richtung erstreckt, einen rechteckigen, trapezförmigen oder fußförmigen Querschnitt auf. Diese Querschnitte eignen sich besonders gut für einen formschlüssigen Eingriff zwischen der zweiten Anschlagsfläche des Blockadeelements der Verschlusskappe und der zweiten Anschlagsfläche der Verschlusskappe.

In einer Ausführungsform des Behälters weist das Blockadeelement an seiner zur Ausgießöffnung nächstliegenden Seite eine Anführschräge mit einer Flächennormalen auf, wobei die Flächennormale der Anführschräge in axialer Richtung zur Ausgießöffnung hinführend und in radialer Richtung nach außen ausgerichtet ist, wobei die Anführschräge dazu geeignet ist, beim erstmaligen Anbringen einer Verschlusskappe mit einem Garantieband auf dem Behälter eine gleichmäßig erfolgende Verformung des Garantiebandes zu bewirken.

In einer Ausführungsform des Behälters erstreckt sich die Anführschräge des Behälters in radialer Richtung von einem Start-Außenradius ausgehend radial nach außen, wobei der Start-Außenradius kleiner oder gleich dem Wert eines minimalen Innenradius eines Blockadeelements einer Verschlusskappe, die dafür vorgesehen ist, mit dem Behälter in Verbindung gebracht zu werden, ist.

Die der Erfindung zugrunde liegende Aufgabe wird auch gelöst durch eine Kombination von einer Verschlusskappe gemäß Anspruch 1 und einem Behälter, wobei die Verschlusskappe einen Deckelabschnitt und einen Kappenmantel mit einem Innengewinde aufweist und der Behälter einen Behälterhals mit einem Außengewinde aufweist, so dass die Verschlusskappe auf das Außengewinde des Behälterhalses aufschraubbar ist, wobei der Kappenmantel eine Verschlussachse und der Behälterhals eine Behälterachse definieren, wobei die Verschlussachse und die Behälterhalsachse im zusammengesetzten Zustand von Verschlusskappe und Behälter deckungsgleich sind, wobei an einem dem Deckelabschnitt abgewandten Rand des Kappenmantels ein umlaufendes Garantieband angeordnet ist, das über mehrere reißbare Brücken mit dem Kappenmantel verbunden ist, wobei auf der Innenseite des Garantiebandes zumindest ein Rastelement angeordnet ist, wobei an einer der Ausgießöffnung abgewandten Seite des Außengewindes zumindest ein weiteres Rastelement am Behälterhals angeordnet ist, wobei das Rastelement der Verschlusskappe und das Rastelement des Behälterhalses derart ausgebildet und angeordnet sind, dass in einem zusammengesetzten Zustand von Verschlusskappe und Behälter eine erste Anschlagsfläche des Rastelement der Verschlusskappe mit einer ersten Anschlagsfläche des Rastelements des Behälters in Eingriff bringbar ist, wobei durch den Eingriff der beiden ersten Anschlagsflächen eine entgegen der Öffnungsrichtung der Verschlusskappe wirkende Haltekraft auf das Garantieband ausgeübt wird, wenn die Verschlusskappe erstmalig in die Öffnungsrichtung gedreht wird. An dem Garantieband der Verschlusskappe ist ein Blockadeelement und an dem Behälterhals des Behälters ist ein Blockadeelement angeordnet, wobei das Blockadeelement der Verschlusskappe und das Blockadeelement des Behälters derart ausgebildet und angeordnet sind, dass in einem zusammengesetzten Zustand von Verschlusskappe und Behälter eine zweite Anschlagsfläche des Blockadeelements des Garantiebandes mit einer zweiten Anschlagfläche des Blockadeelements des Behälterhalses in Eingriff bringbar ist, wobei durch den Eingriff der beiden zweiten Anschlagsflächen eine in Richtung der Verschluss- und Behälterhalsachse wirkende Haltekraft auf das Garantieband ausgeübt wird, wenn der Behälter zum Ausgießen eines Füllgutes verkippt wird.

Weitere Ausführungsformen, Merkmale und Vorteile der vorliegenden Erfindung werden beschrieben anhand der im Folgenden widergegebenen Figuren. Diese zeigen:
- Figur 1:: eine angeschnittene Ansicht einer Ausführungsform der erfindungsgemäßen Kombination von Verschlusskappe und Behälter entlang einer Schnittebene, die die Verschlussachse/Behälterhachse enthält, wobei nur der Behälterhals gezeigt ist,
- Figur 2:: eine vergrößerte Ansicht des Bereichs A aus Figur 1,
- Figur 3:: eine perspektivische Ansicht von schräg unten der Verschlusskappe aus Figur 1,
- Figur 4:: eine Seitenansicht des aus Figur 1.

Das Prinzip der Erfindung wird deutlich anhand der Figuren 1 und 2. In Figur 1 ist ein Schnitt durch eine Ausführungsform der erfindungsgemäßen Kombination von Verschlusskappe 1 und Behälter 11 gezeigt, wobei nur der Bereich des Behälterhalses sichtbar ist. Für sich genommen stellt die in Figur 1 gezeigte Verschlusskappe 1 auch eine Ausführungsform der erfindungsgemäßen Verschlusskappe dar. Die Verschlusskappe 1 ist in der hier gezeigten Ansicht vollständig auf dem Behälterhals aufgeschraubt, ohne dass ein erstmaliges Öffnen des Verschlusses erfolgt ist. Dies stellt demnach die Situation dar, wie Sie einem Benutzer vor dem erstmaligen Öffnen des Verschlusses begegnet. Insbesondere sind die reißbaren Brücken 6 zwischen Kappenmantel 3 und Garantieband 5 noch nicht zerrissen.

Anhand der Figur 1 ist bereits ersichtlich, dass das Garantieband 5 am unteren Rand, d.h. an der von dem Deckelabschnitt 2 abgewandten Seite des Garantiebandes 5 an beiden ersichtlichen Schnittpositionen jeweils einen Vorsprung aufweist, der radial nach innen ragt. Dieser Vorsprung stellt ein am Garantieband angeordnetes Blockadeelement 9 im Sinne der vorliegenden Erfindung dar. Die Wirkweise dieses Blockadeelements 9 wird besonders deutlich anhand der folgenden Beschreibung der Figur 2.

Figur 2 zeigt eine Vergrößerung des Bereichs A aus Figur 1 und somit eine Detailansicht des Bereiches um ein Blockadeelements 9 der Verschlusskappe 1. Das hier gezeigte Blockadeelement 9 der Verschlusskappe 1 weist einen fußförmigen Querschnitt auf, ist am untersten Rand des Garantiebandes 5 und somit auch unterhalb der Rastelemente 7 der Verschlusskappe 1 angeordnet und steht radial nach innen um ca. 2/3 der radialen Dicke des Garantiebandes 5 über die Innenseite des Garantiebandes 5 vor. Die zweite Anschlagsfläche 10 des Blockadeelements 9 weist eine Neigung in die nach unten gerichtete axiale Richtung auf, d.h. in die vom Deckelabschnitt 2 in Richtung des Behälters 11 zeigende axiale Richtung, und abgerundete Kanten, sodass sich insgesamt eine S-förmig gekrümmte und gelichzeitig nach unten geneigte zweite Anschlagsfläche 10 ergibt.

Dem am Garantieband 5 angeordneten Blockadeelement 9 steht in axialer Richtung auf der Seite des Behälters 11 ein am Behälterhals angeordneter Vorsprung gegenüber. Dieser stellt ein Blockadeelement 16 des Behälters 11 dar. Das hier gezeigte Blockadeelement 16 des Behälters 11 weist einen trapezförmigen Querschnitt auf, wobei die zweite Anschlagsfläche 17 des Blockadeelements 16 des Behälters 11 auf der von der Ausgießöffnung 12 abgewandten Seite des Blockadeelements 16 angeordnet ist und im Wesentlichen senkrecht zur Außenseite des Behälterhalses verläuft. Der Oberflächenabschnitt 20 des Blockadeelements 16 auf der zur zweiten Anschlagsfläche 17 axial gegenüberliegenden Seite des Blockadeelements 16 weist eine nach außen und unten (von der Ausgießöffnung 12 wegführende) gerichtete Neigung auf, und zwar mit einem Neigungswinkel von ca. 30 Grad - gemessen in Bezug auf eine senkrecht zur Behälterhalsachse stehenden Ebene, die in Figur 2 durch die Hilfslinie 99 dargestellt wird - , wobei die Neigung bei einem Außenradius des Behälterhalses beginnt, der kleiner ist als der minimale Innenradius des Blockadeelements 9 der Verschlusskappe 1.

Die gekrümmte und geneigte Ausbildung der zweiten Anschlagsfläche 10 des Blockadeelements 9 der Verschlusskappe 1 und der nach unten und außen geneigte obere Oberflächenabschnitt 20 des Blockadeelements 16 des Behälters 11 bewirken beim erstmaligen Aufbringen (Aufschrauben oder Überstülpen) der Verschlusskappe 1 auf den Behälterhals, dass das Blockadeelement 9 auf dem geneigten Oberflächenabschnitt 20 wie auf einer Rutschbahn geführt wird und somit eine stetig wachsende und nicht plötzliche Verformung des Blockadeelements 9 der Verschlusskappe 1 und dem damit verbundenen Garantieband 5 radial nach außen erfolgt. Der Oberflächenabschnitt 20 stellt somit eine Anführschräge im Sinne der vorliegenden Erfindung dar. Die abgerundeten Kanten des Blockadeelements 9 bewirken, dass die bei der Verformung auftretenden Scherkräfte möglichst gleichmäßig auf die Bereiche des Blockadeelements 9 und des Garantiebandes 5 verteilt werden, sodass die Gefahr des Entstehens von unbeabsichtigten Rissen und Brüchen aufgrund der Verformung beim erstmaligen Aufbringen der Verschlusskappe möglichst minimiert wird. Denn das Ziel ist in diesem Fall eine elastische Verformung.

In der hier dargestellten Stellung von Verschlusskappe 1 und Behälter 11 zueinander existiert ein Zwischenraum 18 zwischen den beiden zweiten Anschlagsflächen 10 und 17. Wenn die in den Figuren 1 und 2 dargestellte Kombination 1, 11 aus der dargestellten Stellung um 180 Grad gedreht wird, nachdem die Verschlusskappe 1 von dem Behälterhals 11 erstmalig abgeschraubt wurde, kommt es zu einem Eingriff der beiden zweiten Anschlagsflächen 10 und 17, wodurch ein Lösen des Garantiebandes 5 von dem Behälterhals verhindert wird. Dies ist das Grundprinzip der vorliegenden Erfindung.

In der Figur 3 ist die Verschlusskappe 1 nochmals in einer perspektivischen Ansicht von schräg unten gesondert dargestellt. In dieser Darstellung ist ersichtlich, dass über den Umfang des Garantiebandes 5 äquidistant verteilt zwölf Blockadeelemente 9 vorgesehen sind, von denen sich jedes über eine Strecke von 1/30 des gesamten Umfang des Garantiebandes 5 erstreckt. Ebenfalls sind oberhalb der Blockadeelemente 9 zwölf Rastelemente 7 äquidistant am Garantieband 5 angeordnet. Diese Serie von Rastelementen 7 wird auch als Zahnring bezeichnet.

Figur 4 zeigt den zur Verschlusskappe 1 aus Figur 3 korrespondierenden Behälterhals. Das Blockadeelement 16 des Behälters 11 ist als umlaufender Ring ausgebildet, sodass für jede beliebige Drehposition garantiert ist, dass die Blockadeelemente 9 der Verschlusskappe 1 mit den Blockadeelement 16 des Behälterhalses in Eingriff bringbar sind. Ebenfalls ist in Figur 4 ein oberhalb des Blockadeelements 16 liegender Zahnring mit Rastelementen 7 und entsprechenden ersten Anschlagsflächen 15 zu erkennen. Diese ersten Anschlagsflächen 15 gelangen beim erstmaligen Abschrauben der Verschlusskappe 1 von dem Behälterhals in Eingriff mit den ersten Anschlagsflächen 8 der Rastelelemente 7 der Verschlusskappe 1, um eine Drehbewegung des Garantiebandes 5 in Öffnungsrichtung zu blockieren und somit ein Brechen der reißbaren Brücken 6 und ein Lösen des Garantiebandes 5 von den restlichen Bestandteilen der Verschlusskappe 1 zu bewirken.

### Bezugszeichenliste

- 1: Verschlusskappe
- 2: Deckelabschnitt
- 3: Kappenmantel
- 4: Innengewinde
- 5: Garantieband
- 6: reißbare Brücken
- 7: Rastelement der Verschlusskappe
- 8: erste Anschlagsfläche (des Rastelements der Verschlusskappe)
- 9: Blockadeelement des Garantiebandes (der Verschlusskappe)
- 10: zweite Anschlagsfläche (des Blockadeelements der Verschlusskappe)
- 11: Behälter (Behälterhals)
- 12: Ausgießöffnung
- 13: Außengewinde
- 14: Rastelement des Behälterhalses
- 15: erste Anschlagsfläche (des Rastelements des Behälterhalses)
- 16: Blockadeelement des Behälterhalses (des Behälters)
- 17: zweite Anschlagsfläche (des Blockadeelements des Behälterhalses)
- 18: Zwischenraum
- 19: Winkel
- 20: Oberflächenabschnitt/Anführschräge
- 50: Verschlussachse
- 51: Behälterachse
- 99: Hilfslinie zur Darstellung eines Winkels

- A: Vergrößerungsfenster

## Patentansprüche

1. Verschlusskappe (1) mit einem Deckelabschnitt (2) und einem Kappenmantel (3),
wobei der Kappenmantel (3) ein Innengewinde (4) aufweist und eine Verschlussachse (50) definiert, so dass die Verschlusskappe (1) auf ein Außengewinde (13) eines Behälterhalses aufschraubbar ist,
wobei an einem dem Deckelabschnitt (2) abgewandten Rand des Kappenmantels (3) ein umlaufendes Garantieband (5) angeordnet ist, das über mehrere reißbare Brücken (6) mit dem Kappenmantel (3) verbunden ist,
wobei auf der Innenseite des Garantiebandes (5) zumindest ein Rastelement (7) angeordnet ist,
wobei sich das Rastelement (7) vom Garantieband (5) ausgehend nach innen erstreckt, wobei das Rastelement (7) eine erste Anschlagsfläche (8) mit einer zumindest anteilig tangential zu dem Kappenmantel (3) angeordneten Flächennormalen aufweist, sodass die erste Anschlagsfläche (8) in einem zusammengesetzten Zustand der Verschlusskappe (1) mit einem den Behälterhals aufweisenden Behälter (11) mit einer ersten Anschlagsfläche (15) des Behälterhalses in Eingriff bringbar ist,
wobei durch den Eingriff der beiden ersten Anschlagsflächen (8, 15) ein entgegen einer Öffnungsrichtung der Verschlusskappe (1) wirkendes Haltemoment auf das Garantieband (5) ausgeübt wird, wenn die Verschlusskappe (1) erstmalig in die Öffnungsrichtung gedreht wird, wobei an dem Garantieband (5) ein Blockadeelement (9) angeordnet ist,
wobei das Blockadeelement (9) eine zweite Anschlagsfläche (10) mit einer zumindest anteilig in axiale Richtung zeigenden Flächennormalen aufweist, sodass die zweite Anschlagsfläche (10) in einem zusammengesetzten Zustand der Verschlusskappe (1) mit dem Behälter (11) mit einer zweiten Anschlagfläche (17) des Behälterhalses in Eingriff bringbar ist, wobei durch den Eingriff der beiden zweiten Anschlagsflächen (10, 17) eine in axiale Richtung wirkende Haltekraft auf das Garantieband (5) ausgeübt wird, wenn der Behälter (11) zum Ausgießen eines Füllgutes verkippt wird,
wobei das Blockadeelement (9) ein vom Garantieband (5) ausgehender radial nach innen ragender Vorsprung ist,
wobei der Vorsprung einteilig mit dem Garantieband (5) ausgebildet ist,
wobei das Blockadeelement (9) vom Rastelement (7) aus betrachtet auf der vom Deckelabschnitt (2) abgewandten Seite des Garantiebands (5) angeordnet ist,
wobei mindestens zwei radial nach innen ragende Vorsprünge als Blockadeelemente (9) an dem Garantieband (5) vorgesehen sind.

2. Verschlusskappe (1) gemäß Anspruch 1, wobei die Mehrzahl von als Blockadeelemente ausgebildeten Vorsprüngen um 0.3 bis 1 mm gegenüber einer die Vorsprünge angrenzenden Oberfläche des Garantiebandes radial nach innen hervorstehen.

3. Verschlusskappe (1) gemäß einem der voranstehenden Ansprüche, wobei 8 bis 16 und besonders bevorzugt 10 bis 14 radial nach innen ragende Vorsprünge als Blockadeelemente (9) an dem Garantieband (5) vorgesehen sind.

4. Verschlusskappe (1) gemäß einem der voranstehenden Ansprüche, wobei ein als Blockadeelement ausgebildeter Vorsprung zumindest eine in Umfangsrichtung laufende abgerundete Kante aufweist, wobei die abgerundete Kante vorzugsweise einen Krümmungsradius von 0,6 mm bis 1,2 mm aufweist.

5. Verschlusskappe (1) gemäß einem der voranstehenden Ansprüche, wobei eines der Blockadeelemente (9) an seiner von dem Deckelabschnitt (2) abgewandten Seite oder ein an der von dem Deckelabschnitt (2) abgewandten Seite des Blockadeelements (9) angeordnetes zusätzliches Anführelement an dessen von dem Deckelabschnitt (2) abgewandten Seite eine Anführschräge (20) mit einer Flächennormalen aufweist, wobei die Flächennormale der Anführschräge in axialer Richtung vom Deckelabschnitt (2) wegführend und in radialer Richtung nach innen ausgerichtet ist, wobei die Anführschräge (20) dazu geeignet ist, beim erstmaligen Anbringen der Verschlusskappe (1) auf einem Behälter (11) eine Verformung des Garantiebandes (5) zu bewirken.

6. Verschlusskappe (1) gemäß einem der voranstehenden Ansprüche, wobei die Verschlusskappe einen Durchmesser von 50 mm bis 80 mm aufweist.

7. Verschlusskappe (1) gemäß einem der voranstehenden Ansprüche,
wobei eines der Blockadeelemente in einer Querschnittsebene, die sich in die axiale und eine radiale Richtung erstreckt, einen rechteckigen oder trapezförmigen Querschnitt aufweist,

8. Kombination von einer Verschlusskappe (1) und einem Behälter (11),
wobei die Verschlusskappe einen Deckelabschnitt (2) und einen Kappenmantel (3) mit einem Innengewinde (4) aufweist und der Behälter (11) einen Behälterhals mit einem Außengewinde (13) aufweist, so dass die Verschlusskappe (1) auf das Außengewinde (13) des Behälterhalses aufschraubbar ist,
wobei der Kappenmantel (3) eine Verschlussachse (50) und der Behälterhals eine Behälterachse (51) definieren, wobei die Verschlussachse (50) und die Behälterhalsachse (51) im zusammengesetzten Zustand von Verschlusskappe (1) und Behälter (11) deckungsgleich sind,
wobei an einem dem Deckelabschnitt (2) abgewandten Rand des Kappenmantels (3) ein umlaufendes Garantieband (5) angeordnet ist, das über mehrere reißbare Brücken (6) mit dem Kappenmantel (3) verbunden ist,
wobei auf der Innenseite des Garantiebandes (5) zumindest ein Rastelement (7) angeordnet ist,
wobei an einer der Ausgießöffnung (13) abgewandten Seite des Außengewindes (13) zumindest ein weiteres Rastelement (14) am Behälterhals angeordnet ist,
wobei das Rastelement (7) der Verschlusskappe (1) eine erste Anschlagsfläche (8) mit einer zumindest anteilig tangential zu dem Kappenmantel angeordneten Flächennormalen aufweist und das Rastelement (14) des Behälterhalses (11) eine erste Anschlagsfläche (15) aufweist, so dass die Rastelemente derart ausgebildet und angeordnet sind, dass in einem zusammengesetzten Zustand von Verschlusskappe (1) und Behälter (11) die erste Anschlagsfläche (8) des Rastelements (7) der Verschlusskappe (1) mit der ersten Anschlagsfläche (15) des Rastelements (14) des Behälters (11) in Eingriff bringbar ist,
wobei durch den Eingriff der beiden ersten Anschlagsflächen (8, 15) eine entgegen der Öffnungsrichtung der Verschlusskappe (1) wirkendes Haltemoment auf das Garantieband (5) ausgeübt wird, wenn die Verschlusskappe (1) erstmalig in die Öffnungsrichtung gedreht wird, wobei an dem Garantieband (5) ein Blockadeelement (9) und an dem Behälterhals ein Blockadeelement (16) angeordnet ist,
wobei das Blockadeelement (9) der Verschlusskappe (1) eine zweite Anschlagsfläche (10) mit einer zumindest anteilig in axiale Richtung zeigenden Flächennormalen aufweist und das Blockadeelement (9) der Verschlusskappe und das Blockadeelement (16) des Behälters (11) derart ausgebildet und angeordnet sind, dass in einem zusammengesetzten Zustand von Verschlusskappe (1) und Behälter (11) die zweite Anschlagsfläche (10) des Blockadeelements (9) der Verschlusskappe (1) mit einer zweiten Anschlagfläche (17) des am Behälterhals angeordneten Blockadeelements (16) in Eingriff bringbar ist,
wobei durch den Eingriff der beiden zweiten Anschlagsflächen (10, 17) eine in Richtung der Verschluss- und Behälterhalsachse (50, 51) wirkende Haltekraft auf das Garantieband (5) ausgeübt wird, wenn der Behälter (11) zum Ausgießen eines Füllgutes verkippt wird,
wobei das Blockadeelement (9) der Verschlusskappe ein vom Garantieband (5) ausgehender radial nach innen ragender Vorsprung ist,
wobei der Vorsprung einteilig mit dem Garantieband (5) ausgebildet ist,
wobei das Blockadeelement (9) der Verschlusskappe vom Rastelement (7) aus betrachtet auf der vom Deckelabschnitt (2) abgewandten Seite des Garantiebands (5) angeordnet ist,
wobei mindestens zwei radial nach innen ragende Vorsprünge als Blockadeelemente (9) an dem Garantieband (5) vorgesehen sind.

9. Kombination gemäß Anspruch 8,
wobei das Blockadeelement (16) des Behälters ein vom Behälterhals ausgehender radial nach außen ragender Vorsprung des Behälterhalses ist.

10. Kombination gemäß Anspruch 9,
wobei der als Blockadeelement des Behälters (11) ausgebildeter Vorsprung um 0.3 bis 1 mm radial nach außen über der den Vorsprung angrenzenden Oberfläche des Behälterhalses hervorsteht.

11. Kombination gemäß einem der Ansprüche 8 bis 10, wobei das Blockadeelement (16) des Behälters (11) von dem Rastelement (14) aus betrachtet auf der der Ausgießöffnung (12) abgewandten Seite des Behälterhalses angeordnet ist.

12. Kombination gemäß Anspruch 9 oder gemäß einem der Ansprüche 10 oder 11, sofern diese auf Anspruch 9 rückbezogen sind, wobei mindestens zwei, vorzugsweise 8 bis 16 und besonders bevorzugt 10 bis 14 radial nach außen ragende Vorsprünge als Blockadeelemente (16) an dem Behälterhals vorgesehen sind.

13. Kombination gemäß Anspruch 12, wobei die Blockadeelemente (16) des Behälters (11) in Umfangsrichtung äquidistant angeordnet sind.

14. Kombination gemäß einem der Ansprüche 8 bis 11, wobei das Blockadeelement (16) des Behälters (11) ein sich in Umfangsrichtung über den gesamten Umfang erstreckender, radial nach außen ragender Vorsprung ist.

15. Kombination gemäß einem der Ansprüche 8 bis 14, wobei das Blockadeelement (16) des Behälters (11) an seiner zur Ausgießöffnung (12) nächstliegenden Seite eine Anführschräge (20) mit einer Flächennormalen aufweist, wobei die Flächennormale der Anführschräge (20) in axialer Richtung zur Ausgießöffnung (12) hinführend und in radialer Richtung nach außen ausgerichtet ist, wobei die Anführschräge (20) dazu geeignet ist, beim erstmaligen Anbringen einer Verschlusskappe (1) mit einem Garantieband (5) auf dem Behälter (11) eine Verformung des Garantiebandes (5) zu bewirken.

## Claims

1. A closure cap (1) with a lid section (2) and a cap skirt (3),
wherein the cap skirt (3) has an internal thread (4) and defines a closure axis (50), so that the closure cap (1) can be screwed onto an external thread (13) of a container neck,
wherein a circumferential guarantee band (5) is arranged on a rim of the cap skirt (3) facing away from the lid portion (2) and is connected to the cap skirt (3) via a plurality of tearable bridges (6),
wherein at least one latching element (7) is arranged on the inside of the guarantee band (5),
wherein the latching element (7) extends inwards from the guarantee band (5), wherein the latching element (7) has a first abutment surface (8) with a surface normal arranged at least partially tangentially to the cap skirt (3), so that the first abutment surface (8) can be brought into engagement with a first abutment surface (15) of the container neck in an assembled state of the closure cap (1) with a container (11) having the container neck,
wherein a holding torque acting counter to an opening direction of the closure cap (1) is exerted on the guarantee band (5) by the engagement of the two first abutment surfaces (8, 15) when the closure cap (1) is rotated in the opening direction for the first time,
wherein a blocking element (9) is arranged on the guarantee band (5),
wherein the blocking element (9) has a second abutment surface (10) with a surface normal pointing at least partially in the axial direction, so that the second abutment surface (10) can be brought into engagement with a second abutment surface (17) of the container neck in an assembled state of the closure cap (1) with the container (11), wherein the engagement of the two second abutment surfaces (10, 17) exerts a holding force acting in the axial direction on the guarantee band (5) when the container (11) is tilted for pouring out a filling material
wherein the blocking element (9) is a radially inwardly projecting projection extending from the guarantee band (5),
wherein the projection is designed in one piece with the guarantee band (5),
wherein the blocking element (9) is arranged on the side of the guarantee band (5) facing away from the cover section (2) when viewed from the latching element (7), wherein at least two radially inwardly projecting projections are provided as blocking elements (9) on the guarantee band (5).

2. The closure cap (1) according to claim 1, wherein the plurality of projections designed as blocking elements protrude radially inwards by 0.3 to 1 mm relative to a surface of the guarantee band adjacent to the projections.

3. The closure cap (1) according to one of the preceding claims, wherein 8 to 16 and particularly preferably 10 to 14 radially inwardly projecting projections are provided as blocking elements (9) on the guarantee band (5).

4. The closure cap (1) according to one of the preceding claims, wherein a projection designed as a blocking element has at least one rounded edge running in the circumferential direction, wherein the rounded edge preferably has a radius of curvature of 0.6 mm to 1.2 mm.

5. The closure cap (1) according to one of the preceding claims, wherein one of the blocking elements (9) on its side facing away from the lid portion (2) or an additional guiding element arranged on the side of the blocking element (9) facing away from the lid portion (2) has a guiding bevel (20) with a surface normal on its side facing away from the lid portion (2), wherein the surface normal of the guiding bevel is oriented away from the lid section (2) in the axial direction and inwards in the radial direction, wherein the guiding bevel (20) is suitable for causing a deformation of the guarantee band (5) when the closure cap (1) is first attached to a container (11).

6. The closure cap (1) according to one of the preceding claims, wherein the closure cap has a diameter of 50 mm to 80 mm.

7. The closure cap (1) according to one of the preceding claims,
wherein one of the blocking elements has a rectangular or trapezoidal cross-section in a cross-sectional plane extending in the axial and a radial direction.

8. A combination of a closure cap (1) and a container (11),
wherein the closure cap has a cap section (2) and a cap skirt (3) with an internal thread (4) and the container (11) has a container neck with an external thread (13), so that the closure cap (1) can be screwed onto the external thread (13) of the container neck, wherein the cap skirt (3) defines a closure axis (50) and the container neck defines a container axis (51), wherein the closure axis (50) and the container neck axis (51) are congruent in the assembled state of the closure cap (1) and the container (11), wherein a circumferential guarantee band (5) is arranged on a rim of the cap skirt (3) facing away from the lid portion (2), which guarantee band is connected to the cap skirt (3) via a plurality of tearable bridges (6),
wherein at least one latching element (7) is arranged on the inside of the guarantee band (5),
wherein at least one further latching element (14) is arranged on the container neck on a side of the external thread (13) facing away from the pouring opening (12),
wherein the latching element (7) of the closure cap (1) has a first abutment surface (8) with a surface normal arranged at least partially tangentially to the cap skirt and the latching element (14) of the container neck (11) has a first abutment surface (15) so that the latching elements are designed and arranged in such a way that, in an assembled state of the closure cap (1) and container (11), the first abutment surface (8) of the latching element (7) of the closure cap (1) can be brought into engagement with the first abutment surface (15) of the latching element (14) of the container (11),
wherein a holding torque acting counter to the opening direction of the closure cap (1) is exerted on the guarantee band (5) by the engagement of the two first abutment surfaces (8, 15) when the closure cap (1) is rotated in the opening direction for the first time,
wherein a blocking element (9) is arranged on the guarantee band (5) and a blocking element (16) is arranged on the container neck,
wherein the blocking element (9) of the closure cap (1) has a second abutment surface (10) with a surface normal pointing at least partially in the axial direction and the blocking element (9) of the closure cap and the blocking element (16) of the container (11) are designed and arranged in such a way that in an assembled state of the closure cap (1) and container (11), the second abutment surface (10) of the blocking element (9) of the closure cap (1) can be brought into engagement with a second abutment surface (17) of the blocking element (16) arranged on the container neck,
wherein the engagement of the two second abutment surfaces (10, 17) exerts a retaining force acting in the direction of the closure and container neck axis (50, 51) on the guarantee band (5) when the container (11) is tilted for pouring out a filling material, wherein the blocking element (9) of the closure cap is a radially inwardly projecting projection extending from the guarantee band (5),
wherein the projection is designed in one piece with the guarantee band (5),
wherein the blocking element (9) of the closure cap is arranged on the side of the guarantee band (5) facing away from the cover section (2) when viewed from the latching element (7),
wherein at least two radially inwardly projecting projections are provided as blocking elements (9) on the guarantee band (5).

9. The combination according to claim 8,
wherein the blocking element (16) of the container is a radially outwardly projecting projection of the container neck extending from the container neck.

10. The combination according to claim 9,
wherein the projection designed as a blocking element of the container (11) projects radially outwards by 0.3 to 1 mm beyond the surface of the container neck adjoining the projection.

11. The combination according to one of claims 8 to 10, wherein the blocking element (16) of the container (11) is arranged on the side of the container neck facing away from the pouring opening (12), as viewed from the latching element (14).

12. The combination according to claim 9 or according to one of claims 10 or 11, provided that these are related back to claim 9, wherein at least two, preferably 8 to 16 and particularly preferably 10 to 14 radially outwardly projecting projections are provided as blocking elements (16) on the container neck.

13. The combination according to claim 12, wherein the blocking elements (16) of the container (11) are arranged equidistantly in the circumferential direction.

14. The combination according to any one of claims 8 to 11, wherein the blocking element (16) of the container (11) is a projection extending in circumferential direction over the entire circumference and projecting radially outwards.

15. The combination according to any one of claims 8 to 14, wherein the blocking element (16) of the container (11) has a guiding bevel (20) with a surface normal on its side closest to the pouring opening (12), wherein the surface normal of the guiding bevel (20) is orientated in the axial direction towards the pouring opening (12) and in the radial direction towards the outside, wherein the guiding bevel (20) is suitable for causing a deformation of the guarantee band (5) when a closure cap (1) with a guarantee band (5) is attached to the container (11) for the first time.

## Revendications

1. Bouchon de fermeture (1) avec une partie couvercle (2) et une jupe de bouchon (3), la jupe de bouchon (3) comprenant un taraudage (4) et définissant un axe de fermeture (50), si bien que le bouchon de fermeture (1) puisse être vissé sur un filetage (13) d'un col de récipient,
une bande de garantie (5) circonférentielle étant disposée sur un bord de la jupe de bouchon (3) opposé à la partie couvercle (2), et étant reliée à la jupe de bouchon (3) par plusieurs ponts (6) déchirables,
au moins un élément d'encliquetage (7) étant disposé sur la face intérieure de la bande de garantie (5),
l'élément d'encliquetage (7) s'étendant de la bande de garantie (5) vers l'intérieur, l'élément d'encliquetage (7) comprenant une première surface de butée (8) avec une normale à la surface disposée au moins proportionnellement en tangente à la jupe de bouchon (3), si bien que, en état assemblé du bouchon de fermeture (1) avec un récipient (11) comprenant le col de récipient, la première surface de butée (8) puisse être engagée avec une première surface de butée (15) du col de récipient,
par l'engagement des deux premières surfaces de butée (8, 15), un couple de maintien qui agit dans le sens opposé à une direction d'ouverture du bouchon de fermeture (1), agissant sur la bande de garantie (5) lorsque le bouchon de fermeture (1) est tourné dans la direction d'ouverture pour la première fois,
un élément de blocage (9) étant disposé sur la bande de garantie (5),
l'élément de blocage (9) comprenant une deuxième surface de butée (10) avec une normale à la surface orienté au moins proportionnellement dans une direction axiale, si bien que, en état assemblé du bouchon de fermeture (1) avec le récipient (11), la deuxième surface de butée (10) puisse être engagée avec une deuxième surface de butée (17) du col de récipient,
par l'engagement des deux deuxièmes surfaces de butée (10, 17), un couple de maintien qui agit dans la direction axiale, agissant sur la bande de garantie (5) lorsque le récipient (11) est penché pour verser un produit de remplissage, l'élément de blocage (9) étant une saillie s'étendant radialement vers l'intérieur à partir de la bande de garantie (5),
la saillie étant formée de matière avec la bande de garantie (5),
vu de l'élément de butée (7), l'élément de blocage (9) étant disposé sur le côté de la bande de garantie (5) opposé à la partie couvercle (2),
sur la bande de garantie (5), au moins deux saillies s'étendant radialement vers l'intérieur, étant prévus comme éléments de blocage (9).

2. Bouchon de fermeture (1) selon la revendication 1, la plupart des saillies formées comme éléments de blocage dépassant, par rapport à une surface de la bande de garantie adjacente aux saillies, de 0,3 à 1 mm radialement vers l'intérieur.

3. Bouchon de fermeture (1) selon l'une des revendications précédentes, sur la bande de garantie (5), 8 à 16 et de façon particulièrement préférée 10 à 14 saillies dépassant radialement vers l'intérieur étant prévues comme éléments de blocage (9).

4. Bouchon de fermeture (1) selon l'une des revendications précédentes, une saillie formée comme élément de blocage comprenant au moins un bord arrondi s'étendant en direction circonférentielle, le bord arrondi ayant de préférence un rayon de courbure de 0,6 mm à 1,2 mm.

5. Bouchon de fermeture (1) selon l'une des revendications précédentes, un des éléments de blocage (9) comprenant sur le côté opposé à la partie couvercle (2), ou un élément d'entrée supplémentaire disposé sur le côté de l'élément de blocage (9) opposé à la partie de couvercle (2) comprenant sur le côté opposé à la partie de couvercle (2), un chanfrein d'entrée (20) avec une normale à la surface, la normale à la surface du chanfrein d'entrée étant orientée en direction axiale en éloignement de la partie couvercle (2) et en direction radiale vers l'intérieur, le chanfrein d'entrée (20) étant approprié pour causer, lors d'une première pose du bouchon de fermeture (1) sur un récipient (11), une déformation de la bande de garantie (5).

6. Bouchon de fermeture (1) selon l'une des revendications précédentes, le bouchon de fermeture ayant un diamètre de 50 mm à 80 mm.

7. Bouchon de fermeture (1) selon l'une des revendications précédentes, un des éléments de blocage ayant, dans un plan de coupe transversale qui s'étend dans la direction axiale et dans une direction radiale, une coupe transversale rectangulaire ou trapézoïdale.

8. Combinaison d'un bouchon de fermeture (1) et d'un récipient (11),
le bouchon de fermeture comprenant une partie couvercle (2) et une jupe de bouchon (3) avec un taraudage (4) et le récipient (11) comprenant un col de récipient avec un filetage (13), si bien que le bouchon de fermeture (1) puisse être vissé sur le filetage (13) du col de récipient,
la jupe de bouchon (3) définissant un axe de fermeture (50) et le col de récipient définissant un axe de récipient (51), l'axe de fermeture (50) et l'axe de récipient (51) se superposant en l'état assemblé du bouchon de fermeture (1) et du récipient (11), une bande de garantie (5) circonférentielle étant disposée sur un bord de la jupe de bouchon (3) opposé à la partie couvercle (2), et étant reliée à la jupe de bouchon (3) par plusieurs ponts (6) déchirables,
au moins un élément d'encliquetage (7) étant disposé sur la face intérieure de la bande de garantie (5),
sur un côté du filetage (13) opposé à une ouverture de versement (12), au moins un autre élément d'encliquetage (14) étant disposé sur le col de récipient,
l'élément d'encliquetage (7) du bouchon de fermeture (1) comprenant une première surface de butée (8) avec une normale à la surface disposée au moins proportionnellement en tangente à la jupe de bouchon (3) et l'élément d'encliquetage (14) du col de récipient (11) comprenant une première surface de butée (15), si bien que les éléments d'encliquetage soient formés et disposés de façon que, en état assemblé du bouchon de fermeture (1) et du récipient (11), la première surface de butée (8) de l'élément d'encliquetage (7) du bouchon de fermeture (1) puisse être engagée avec la première surface de butée (15) de l'élément d'encliquetage (14) du récipient (11),
par l'engagement des deux premières surfaces de butée (8, 15), un couple de maintien qui agit dans le sens opposé à une direction d'ouverture du bouchon de fermeture (1), agissant sur la bande de garantie (5) lorsque le bouchon de fermeture (1) est tourné dans la direction d'ouverture pour la première fois,
un élément de blocage (9) étant disposé sur la bande de garantie (5) et un élément de blocage (16) étant disposé sur le col de récipient,
l'élément de blocage (9) du bouchon de fermeture (1) comprenant une deuxième surface de butée (10) avec une normale à la surface orientée au moins proportionnellement dans une direction axiale, et l'élément de blocage (9) du bouchon de fermeture et l'élément de blocage (16) du récipient (11) étant configurés et disposés de façon que, en état assemblé du bouchon de fermeture (1) et du récipient (11), la deuxième surface de butée (10) de l'élément de blocage (9) du bouchon de fermeture (1) puisse être engagée avec une deuxième surface de butée (17) de l'élément de blocage (16) disposé sur le col de récipient,
par l'engagement des deux deuxièmes surfaces de butée (10, 17), une force de maintien qui agit dans la direction de l'axe de fermeture et de l'axe de récipient (50, 51), agissant sur la bande de garantie (5) lorsque le récipient (11) est penché pour verser un produit de remplissage,
l'élément de blocage (9) du bouchon de fermeture étant une saillie s'étendant radialement vers l'intérieur à partir de la bande de garantie (5),
la saillie étant formée de matière avec la bande de garantie (5),
vu de l'élément de butée (7), l'élément de blocage (9) du bouchon de fermeture étant disposé sur le côté de la bande de garantie (5) opposé à la partie couvercle (2),
sur la bande de garantie (5), au moins deux saillies s'étendant radialement vers l'intérieur, étant prévus comme éléments de blocage (9).

9. Combinaison selon la revendication 8, l'élément de blocage (16) du récipient étant une saillie du col de récipient s'étendant, à partir du col de récipient, radialement vers l'extérieur.

10. Combinaison selon la revendication 9, la saillie formée comme élément de blocage du récipient (11) étant en saillie de 0,3 à 1 mm radialement vers l'extérieur au-dessus de la surface du col de récipient adjacente à la saillie.

11. Combinaison selon l'une des revendications 8 à 10, vu à partir de l'élément d'encliquetage (14), l'élément de blocage (16) du récipient (11) étant disposé sur le côté du col de récipient opposé à l'ouverture de versement (12).

12. Combinaison selon la revendication 9 ou selon l'une des revendications 10 ou 11 si elles sont rattachées à la revendication 9, au moins deux, de préférence 8 à 16 et de façon particulièrement préférée 10 à 14 saillies s'étendant radialement vers l'extérieur étant prévus sur le col de récipient comme éléments de blocage (16).

13. Combinaison selon la revendication 12, les éléments de blocage (16) du récipient (11) étant disposés à distances égales dans la direction circonférentielle.

14. Combinaison selon l'une des revendications 8 à 11, l'élément de blocage (16) du récipient (11) étant une saillie s'étendant sur le pourtour complet et radialement vers l'extérieur.

15. Combinaison selon l'une des revendications 8 à 14, l'élément de blocage (16) du récipient (11) comprenant sur le côté le plus proche de l'ouverture de versement (12) un chanfrein d'entrée (20) avec une normale à la surface, la normale à la surface du chanfrein d'entrée (20) étant orientée en direction axiale vers l'ouverture de versement (12) et en direction radiale vers l'extérieur, le chanfrein d'entrée (20) étant approprié pour causer, lors d'une première pose du bouchon de fermeture (1) avec une bande de garantie (5) sur un récipient (11), une déformation de la bande de garantie (5).
